# EUROPÄISCHE PATENTSCHRIFT

(11) **EP 1 542 836 B1**
(45) Veröffentlichungstag und Bekanntmachung des Hinweises auf die Patenterteilung: **07.05.2008**
(21) Anmeldenummer: 03798040.6
(22) Anmeldetag: 04.06.2003
(51) Int. Cl.: B25D 17/08

(54) **WERKZEUGAUFNAHME**
TOOL HOLDING FIXTURE
RACCORDEMENT D'OUTIL

(30) Priorität: 18.09.2002 DE 10243289
(43) Veröffentlichungstag der Anmeldung: 22.06.2005
(73) Patentinhaber: ROBERT BOSCH GMBH, 70442 Stuttgart (DE)
(72) Erfinder: FRAUHAMMER, Karl, 70771 Leinfelden-Echterdingen (DE); SCHNERRING, Heinz, 72135 Dettenhausen (DE); FRIEDRICH, Joerg, MY-1190 Penang (MY); STRASSER, Andreas, 73635 Rudersberg (DE)
(86) Internationale Anmeldenummer: PCT/DE2003/001851
(87) Internationale Veröffentlichungsnummer: WO 2004/028752

(56) Entgegenhaltungen:
- DE-A- 3 421 811
- DE-A- 3 638 215
- US-A- 4 898 250

## Beschreibung

### Stand der Technik

Die Erfindung geht aus von einer Werkzeugaufnahme gemäß dem Oberbegriff des Anspruchs 1, insbesondere für einen Bohrhammer oder einen Meißelhammer.

Aus DE 34 21 811 A1 ist ein Werkzeughalter für Bohr- und Meisselgeräte bekannt, der eine einfach und leicht zu bedienende Halterung für formschlüssig aufgenommene Werkzeuge schafft. Der Werkzeughalter weist ein Führungsrohr und eine dieses umgebende Stellhülse auf. Die Stellhülse ist gegen die Kraft eines Federelementes verschieb- oder verdrehbar und weist Ausnehmungen für das radiale Ausrücken von Verriegelungselementen auf. Ein radial ausrückbarer, aus einem Bolzen und einer Kugel bestehender Riegel wird durch einen Federring radial nach innen gedrückt. Nach Entnahme des Einsteckenendes eines Werkzeugs aus einem Aufnahmebereich des Werkzeughalters wird durch das Einrasten der Kugel in der Radialbohrung die Stellhülse arretiert. Beim Einführen des Einsteckendes eines Werkzeuges in die Aufnahmebohrung wird der Riegel radial nach außen gedrückt und die Stellhülse entriegelt. Sobald die Verriegelungselemente in Vertiefungen des Einsteckendes einrücken können, wird die Stellhülse durch das Federelement wieder in ihre Ausgangslage zurückversetzt.

Aus DE 100 26 021 A1 ist eine Werkzeugaufnahme für einen Bohrmeißel bekannt, die beim Werkzeugwechsel eine Einhandbedienung ermöglicht. Hierzu weist die Werkzeugaufnahme einen Aufnahmekörper mit einer Einführöffnung auf, in die ein Werkzeugschaft axial eingeführt werden kann. Im eingeführten Zustand kann der Werkzeugschaft dann durch Sperrkörper axial verriegelt werden, wobei die Sperrkörper in axial verlaufende Nuten in dem Werkzeugschaft eingreifen, so dass der Werkzeugschaft im verriegelten Zustand einen bestimmten Bewegungsspielraum in axialer Richtung hat. Hierbei wird durch eine axial verschiebbare Verriegelungshülse eine radiale Ausweichbewegung der Sperrkörper verhindert, wenn sich die Verriegelungshülse in einer Verriegelungsstellung befindet. Wenn die Verriegelungshülse dagegen von dem Bediener in eine Entriegelungsstellung geschoben wird, können die Sperrkörper radial nach außen ausweichen und der Bohrmeißel kann aus der Werkzeugaufnahme entnommen oder in die Werkzeugaufnahme eingeführt werden. Die Verriegelungshülse wird hierbei durch eine Feder in Richtung der Verriegelungsstellung vorgespannt, um eine unbeabsichtigte Entriegelung des Bohrmeißels zu verhindern. Zur Ermöglichung einer Einhandbedienung kann die Verriegelungshülse jedoch in der Entriegelungsstellung axial arretiert werden, wobei die Arretierung beispielsweise durch eine Blattfeder erfolgt, die von innen in die Verriegelungshülse eingreift.

### Vorteile der Erfindung

Bei einer erfindungsgemäßen Werkzeugaufnahme nach Art des Anspruchs 1, ist die Mechanik zur Arretierung der Verriegelungshülse einfach und robust ausgeführt.

### Vorteile der Erfindung

Hierzu ist in dem vorzugsweise hülsenförmigen Verriegelungselement ein Arretierungsbolzen gelagert, der bezüglich der Einführöffnung in radialer Richtung zwischen einer Arretierungsstellung und einer Freigabestellung verschiebbar ist.

In der Arretierungsstellung des Arretierungsbolzens wird das Verriegelungselement dann in der Entriegelungsstellung arretiert, so dass der Werkzeugschaft in die Werkzeugaufnahme eingeführt oder aus der Werkzeugaufnahme entnommen werden kann, ohne dass der Benutzer dabei das Verriegelungselement festhalten muss.

In der Freigabestellung des Arretierungsbolzens erfolgt dagegen keine Arretierung des Verriegelungselements in der Entriegelungsstellung, wodurch der Werkzeugschaft in der Werkzeugaufnahme axial verriegelt wird.

In einer bevorzugten Ausführungsform der Erfindung ist ein Federelement vorgesehen, das den Arretierungsbolzen in Richtung der Arretierungsstellung vorspannt, wobei der Arretierungsbolzen in der Arretierungsstellung an einem axialen Anschlag in dem Aufnahmekörper anliegt. Der Arretierungsbolzen gleitet dann aufgrund der Federvorspannung vorzugsweise selbständig in die Arretierungsstellung, wenn der Benutzer das Verriegelungselement aus der Verriegelungsstellung in die Entriegelungsstellung bewegt. Hierbei ist also zur Arretierung des Verriegelungselements in der Entriegelungsstellung kein Benutzereingriff erforderlich, wodurch die Bedienung wesentlich vereinfacht wird.

Vorzugsweise kann die Arretierung des Verriegelungselements ebenfalls ohne einen Benutzereingriff gelöst werden, um die Bedienung weiter zu vereinfachen. In einer bevorzugten Ausführungsform ist deshalb vorgesehen, dass der Arretierungsbolzen durch den Werkzeugschaft aus der Arretierungsstellung lösbar ist. Vorzugsweise erfolgt diese Lösung der Arretierung dadurch, dass die Bewegung des Werkzeugschafts bei der Entnahme aus der Werkzeugaufnahme bzw. beim Einführen in die Werkzeugaufnahme auf den Arretierungsbolzen übertragen wird und diesen dadurch aus der Arretierungsstellung löst.

Hierbei kann zur Kraftübertragung von dem Werkzeugschaft auf den Arretierungsbolzen beispielsweise ein vorzugsweise kugelförmiges Übertragungselement vorgesehen sein, das radial in die Einführöffnung der Werkzeugaufnahme hineinragt und beim Einführen oder bei der Entnahme des Werkzeugschafts radial nach außen verschoben wird und dabei den Arretierungsbolzen radial nach außen drückt.

Vorzugsweise ist das Übertragungselement eine Kugel, die in einem Durchbruch in dem Aufnahmekörper radial verschiebbar gelagert ist. Hierbei verjüngt sich der Durchbruch vorzugsweise konisch nach innen, um zu verhindern, dass die Kugel nach innen herausfällt, wenn sich kein Werkzeugschaft in der Werkzeugaufnahme befindet.

Der im Rahmen der Erfindung verwendete Begriff eines Verriegelungselements ist allgemein zu verstehen und nicht auf die eingangs beschriebene Verriegelungshülse beschränkt, welche den Aufnahmekörper mantelförmig umgibt und axial verschiebbar ist.

Vorzugsweise ist ein Federelement vorgesehen, welches das Verriegelungselement in Richtung der Verriegelungsstellung vorspannt, um eine unbeabsichtigte Entriegelung des Werkzeugschafts zu verhindern.

Die Verschiebung des Verriegelungselements kann beispielsweise wie bei der eingangs beschriebenen bekannten Werkzeugaufnahme erfolgen, indem der Benutzer das Verriegelungselement direkt bedient.

In einer bevorzugten Ausführungsform ist jedoch ein separates Bedienelement vorgesehen, das vorzugsweise als Bedienhülse ausgeführt ist und das Verriegelungselement vorteilhaft mantelförmig umgibt. Das Bedienelement ist vorzugsweise axial verschiebbar und durch ein Federelement in axialer Richtung vorgespannt, um eine Ruhestellung festzulegen. Eine Bewegung des Bedienelements kann dann auf das Verriegelungselement übertragen werden, was beispielsweise dadurch erfolgen kann, dass das Bedienelement das Verriegelungselement mitnimmt. Es ist jedoch alternativ auch möglich, dass das Bedienelement starr oder elastisch mit dem Verriegelungselement gekoppelt ist, um die Bewegung des Bedienelements auf das Verriegelungselement zu übertragen.

Die eigentliche Verriegelung des Werkzeugschafts in der Werkzeugaufnahme kann wie bei der eingangs beschriebenen bekannten Werkzeugaufnahme durch Sperrkörper erfolgen, die in entsprechende Nuten in dem Werkzeugschaft eingreifen. Vorzugsweise werden jedoch zur Verriegelung des Werkzeugschafts radial verschiebbare Verriegelungsrollen eingesetzt, die wesentlich verschleißärmer sind.

Ferner umfasst die Erfindung auch eine Werkzeugmaschine, wie beispielsweise einen Bohrhammer oder einen Meißelhammer, mit einer erfindungsgemäßen Werkzeugaufnahme.

### Zeichnung

Weitere Vorteile ergeben sich aus der folgenden Zeichnungsbeschreibung. In den Zeichnungen sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Querschnittsansicht einer erfindungsgemäßen Werkzeugaufnahme in der Entriegelungsstellung beim Einführen eines Werkzeugschafts,
- Fig. 2: eine Querschnittsansicht der Werkzeugaufnahme aus Figur 1 in der Verriegelungsstellung mit eingeführtem Werkzeugschaft,
- Fig. 3: eine Querschnittsansicht der Werkzeugaufnahme aus Figur 1 in der Entriegelungsstellung bei der Entnahme des Werkzeugschafts,
- Fig. 4a: eine Detailansicht der Werkzeugaufnahme aus Figur 1 im Querschnitt,
- Fig. 4b: die Detailansicht aus Figur 4a in einer radialen Aufsicht sowie
- Fig. 5: eine alternative Ausführungsform einer erfindungsgemäßen Werkzeugaufnahme.

### Beschreibung der Ausführungsbeispiele

Die Querschnittsansichten in den Figuren 1 bis 3 zeigen eine Werkzeugaufnahme 10 für einen Bohrhammer oder einen Meißelhammer, wobei die Werkzeugaufnahme 10 eine axiale Verriegelung eines Werkzeugschafts 12 mit einem vorgegebenen axialen Bewegungsspielraum und eine einfache Einhandbedienung beim Werkzeugwechsel ermöglicht.

Hierzu weist die Werkzeugaufnahme einen im Wesentlichen hohlzylindrischen Aufnahmekörper 14 mit einer Einführöffnung 16 auf, in die der Werkzeugschaft 12 axial eingeführt werden kann.

In dem Aufnahmekörper 14 sind über den Umfang verteilt mehrere Durchbrüche vorgesehen, in denen jeweils eine Verriegelungsrolle 18 angeordnet ist, wobei sich die Durchbrüche in radialer Richtung nach innen verjüngen, um zu verhindern, dass die Verriegelungsrollen 18 nach innen herausfallen können.

Die Verriegelungsrollen 18 können zur axialen Verriegelung des Werkzeugschafts 12 in eine axial verlaufende Nut 20 in der Mantelfläche des Werkzeugschafts 12 eingreifen, wodurch der Werkzeugschaft 12 mit einem vorgegebenen axialen Bewegungsspielraum verriegelt wird.

Weiterhin weist die Werkzeugaufnahme 10 eine Verriegelungshülse 22 auf, die zwischen der in Figur 2 gezeigten Verriegelungsstellung und der in Figur 1 gezeigten Entriegelungsstellung axial verschiebbar ist.

In der in Figur 2 gezeigten Verriegelungsstellung überdeckt die Verriegelungshülse 22 die Durchbrüche in dem Aufnahmekörper 14 und verhindert so eine radiale Ausweichbewegung der Verriegelungsrollen 18, wodurch eine Entnahme des Werkzeugschafts 12 verhindert wird.

In der in den Figuren 1 und 3 gezeigten Entriegelungsstellung werden die Durchbrüche in dem Aufnahmekörper 14 dagegen durch eine elastische Manschette 26 überdeckt, die an der Innenseite einer stufenförmigen Erweiterung der Verriegelungshülse 22 angebracht ist. Die Verriegelungsrollen 18 können dann radial nach außen ausweichen, so dass der Werkzeugschaft 12 aus der Werkzeugaufnahme 10 entnommen oder in die Werkzeugaufnahme 10 eingeführt werden kann.

Die Verriegelungshülse 22 wird hierbei durch ein Federelement 24 in Richtung der Verriegelungsstellung vorgespannt, um eine unbeabsichtigte Entriegelung des Werkzeugschafts 12 zu verhindern.

Die Bedienung der Werkzeugaufnahme 10 erfolgt durch eine Bedienhülse 28, welche die Verriegelungshülse 22 außen umgibt und axial verschiebbar ist, wobei die Bedienhülse 28 durch ein Federelement 30 in axialer Richtung vorgespannt wird. Bei einer Verschiebung der Bedienhülse 28 in Richtung der Verriegelungshülse 22 stößt die Bedienhülse 28 an die Verriegelungshülse 22, wobei die Verriegelungshülse 22 axial mitgenommen wird.

Weiterhin weist die Werkzeugaufnahme 10 eine elastische, ringförmige Staubmanschette 32 auf, die das Eindringen von Staub in die Einführöffnung 16 verhindert.

Darüber hinaus weist die Werkzeugaufnahme 10 einen Arretierungsmechanismus auf, der die Verriegelungshülse 22 in der Entriegelungsstellung arretiert und dadurch bei einem Werkzeugwechsel eine Einhandbedienung ermöglicht.

Der Arretierungsmechanismus besteht unter anderem aus einer Stahlkugel 34, die in einem radial verlaufenden Durchbruch 35 in dem Aufnahmekörper 14 radial verschiebbar gelagert ist. Der Durchbruch 35 in dem Aufnahmekörper 14 verjüngt sich hierbei in radialer Richtung nach innen, um zu verhindern, dass die Kugel 34 aus dem Durchbruch 35 nach innen in die Einführöffnung 16 herausfällt. Die Kugel 34 kann also nur teilweise nach innen in die Einführöffnung 16 hineinragen, wie in Figur 1 gezeigt ist.

Weiterhin weist der Arretierungsmechanismus einen Arretierungsbolzen 36 auf, der in einer radial verlaufenden Bohrung in der Verriegelungshülse 22 radial verschiebbar gelagert ist, wobei der Arretierungsbolzen 36 durch eine Ringfeder 38 radial nach innen vorgespannt ist.

Der Arretierungsbolzen 36 wird in zwei axial verlaufenden Nuten 40, 42 geführt, die in der Mantelfläche des Aufnahmekörpers 14 beiderseits des Durchbruchs 35 für die Kugel 34 angeordnet sind, wobei die werkstückseitige Nut 40 eine geringere Nuttiefe aufweist als die werkzeugseitige Nut 42. In der in Figur 1 gezeigten Entriegelungsstellung liegt der Arretierungsbolzen 36 deshalb axial an der Stufe zwischen den beiden Nuten 40, 42 an, wodurch die Verriegelungshülse 22 axial arretiert wird.

Im Folgenden wird nun anhand von Figur 1 beschrieben, wie der Werkzeugschaft 12 in die Werkzeugaufnahme 10 eingeführt wird und dann selbständig verriegelt.

Vor dem Einführen des Werkzeugschafts 12 muss die Verriegelungshülse 22 zunächst in die in Figur 1 gezeigte Entriegelungsstellung gebracht werden. Hierzu schiebt der Benutzer die Bedienhülse 28 in Richtung der Verriegelungshülse 22, wobei die Verriegelungshülse 22 axial mitgenommen wird, bis der Arretierungsbolzen 36 schließlich hinter der Stufe zwischen den beiden Nuten 40, 42 einrastet und die Verriegelungshülse 22 dadurch axial arretiert.

Anschließend kann der Benutzer die Bedienhülse 28 loslassen, die dann aufgrund der Vorspannung der Feder 30 in ihre Ausgangsstellung zurückfährt.

Beim axialen Einführen des Werkzeugschafts 12 in die Einführöffnung 16 drückt der Werkzeugschaft 12 dann die Verriegelungsrollen 18 radial nach außen, bis die Verriegelungsrollen 18 dann in die Nuten 20 in dem Werkzeugschaft 12 eingreifen.

Beim weiteren Einschieben des Werkzeugschafts 12 drückt die Stirnseite des Werkzeugschafts 12 dann die Kugel 34 radial nach außen, wobei der Arretierungsbolzen 36 entgegen der Vorspannung der Ringfeder 38 ebenfalls radial nach außen gedrückt wird.

Wenn der Arretierungsbolzen 36 dann über die Stufe zwischen den beiden Nuten 40, 42 angehoben ist, schiebt die Feder 24 die Verriegelungshülse 22 axial in die in Figur 2 dargestellte Verriegelungsstellung, wobei der Arretierungsbolzen 36 in der Nut 40 geführt wird. In der Verriegelungsstellung deckt die Verriegelungshülse 22 dann mit ihrer Innenseite den Durchbruch für die Verriegelungsrollen 18 ab, die somit nicht mehr radial nach außen ausweichen können und den Werkzeugschaft 12 dadurch mit einem vorgegebenen Bewegungsspielraum axial verriegeln.

Der Werkzeugschaft 12 wird also beim Einschieben in die Werkzeugaufnahme 10 automatisch verriegelt, ohne dass ein Benutzereingriff erforderlich ist.

Im Folgenden wird nun anhand von Figur 3 die Entnahme des Werkzeugschafts 12 aus der Werkzeugaufnahme 10 beschrieben.

Vor der Entnahme des Werkzeugschafts 12 aus der Werkzeugaufnahme 10 muss die Verriegelungshülse 22 zunächst aus der in Figur 2 dargestellten Verriegelungsstellung in die in Figur 3 gezeigte Entriegelungsstellung gebracht werden. Hierzu schiebt der Benutzer die Bedienhülse 28 axial aus der in Figur 1 gezeigten Stellung in Richtung der Verriegelungshülse 22, wobei die Bedienhülse 28 die Verriegelungshülse 22 axial mitnimmt, bis der Arretierungsbolzen 36 werkzeugseitig hinter der Kugel 34 in der Nut 42 liegt und dabei an der Kugel 34 anliegt.

Anschließend lässt der Benutzer die Bedienhülse 28 los, woraufhin die Bedienhülse 28 aufgrund der Rückstellkraft der Feder 30 in ihre Ausgangsposition zurückfährt.

Die Verriegelungshülse 22 wird dann jedoch von der Kugel 34 und dem Arretierungsbolzen 36 axial arretiert, da der Arretierungsbolzen 36 seitlich an der Kugel 34 anliegt, während die Kugel 34 von der Mantelfläche des Werkzeugschafts 12 nach außen gedrückt wird. Hierbei ist zu erwähnen, dass die Nut 20 für die Verriegelungsrollen 18 in Umfangsrichtung nicht den Teil umfasst, in dem die Kugel 34 angeordnet ist. Die Kugel 34 kann also nicht nach innen in die Nut 20 ausweichen, da diese gegenüber der Kugel 34 winkelversetzt angeordnet ist.

Der Benutzer kann dann den Werkzeugschaft 12 aus der Werkzeugaufnahme 10 axial herausziehen, bis der Werkzeugschaft 12 schließlich die Kugel 34 freigibt, die daraufhin radial nach innen ausweicht. Der Arretierungsbolzen 36 wird dann nicht mehr von der Kugel 34 blockiert, so dass die Verriegelungshülse 22 aufgrund der Vorspannung der Feder 24 in die in Figur 2 gezeigte Verriegelungsstellung fährt.

Das in Figur 5 dargestellte Ausführungsbeispiel einer erfindungsgemäßen Werkzeugaufnahme 10' stimmt weitgehend mit der vorstehend beschriebenen Werkzeugaufnahme 10 überein, so dass im Folgenden zur Vermeidung von Wiederholungen auf die vorstehende Beschreibung verwiesen wird und für entsprechende Bauteile dieselben Bezugszeichen verwendet werden, die zur Unterscheidung lediglich durch ein Apostroph gekennzeichnet sind.

Die Besonderheit dieses Ausführungsbeispiels besteht darin, dass auf die in den Figuren 1 bis 3 vorgesehene Feder 30 zur Rückstellung der Bedienhülse 28 verzichtet wird.

Stattdessen ist die Bedienhülse 28' bei diesem Ausführungsbeispiel fest mit der Verriegelungshülse 22' verbunden, so dass beide zusammen verschoben werden.

### Bezugszeichen

- 10, 10': Werkzeugaufnahme
- 12, 12': Werkzeugschaft
- 14, 14': Aufnahmekörper
- 16, 16': Einführöffnung
- 18, 18': Verriegelungsrolle
- 20, 20': Nut
- 22, 22': Verriegelungshülse
- 24, 24': Feder
- 26, 26': Manschette
- 28, 28': Bedienhülse
- 30: Feder
- 32, 32': Staubmanschette
- 34, 34': Kugel
- 35: Durchbruch
- 36, 36': Arretierungsbolzen
- 38, 38': Ringfeder
- 40: Nut
- 42: Nut

## Patentansprüche

1. Werkzeugaufnahme, insbesondere für einen Bohr- oder Meißelhammer, mit einem Aufnahmekörper (14) mit einer Einführöffnung (16) zur Aufnahme eines Werkzeugschafts (12), einem Verriegelungselement (22) zur axialen Verriegelung des Werkzeugschafts (12) in der Einführöffnung (16), wobei das Verriegelungselement (22) zwischen einer Verriegelungsstellung und einer Entriegelungsstellung beweglich ist und mit einem, in dem Verriegelungselement (22) gelagerten und zwischen einer Arretierungsstellung und einer Freigabestellung radial verschiebbaren Arretierungsbolzen (36), der das Verriegelungselement (22) in seiner Arretierungsstellung axial arretiert und in seiner Freigabestellung axial freigibt, **dadurch gekennzeichnet, dass** der Arretierungsbolzen (36) in im Aufnahmekörper (14) angeordneten Nuten (40, 42) in axialer Richtung verschiebbar geführt ist.

2. Werkzeugaufnahme nach Anspruch 1, **dadurch gekennzeichnet, dass** die Nuten (40, 42) in einander übergehen und unterschiedliche Nuttiefen aufweisen, so dass eine Stufe entsteht.

3. Werkzeugaufnahme nach einem der Ansprüche 1 oder 2, **dadurch gekennzeichnet, dass** der Aufnahmekörper (14) eine radiale Durchgangsbohrung () aufweist und dass die Durchgangsbohrung () in axialer Richtung durch jeweils eine der Nuten (40, 42) begrenzt wird.

4. Werkzeugaufnahme nach einem der vorhergeheden Ansprüche, **gekennzeichnet durch** ein erstes Federelement (38), das den Arretierungsbolzen (36) in Richtung der Arretierungsstellung vorspannt, wobei der Arretierungsbolzen (36) in der Arretierungsstellung an einem axialen Anschlag in dem Aufnahmekörper (14) anliegt.

5. Werkzeugaufnahme nach Anspruch 4, **dadurch gekennzeichnet, dass** der Arretierungsbolzen (36) durch den Werkzeugschaft (12) aus der Arretierungsstellung lösbar ist.

6. Werkzeugaufnahme nach Anspruch 5, **gekennzeichnet durch** ein in dem Aufnahmekörper (14) radial verschiebbar gelagertes Übertragungselement (34) zur Lösung des Arretierungsbolzens (36) aus der Arretierungsstellung, wobei das Übertragungselement (34) **durch** den Werkzeugschaft (12) radial nach außen gegen den Arretierungsbolzen (36) verschiebbar ist.

7. Werkzeugaufnahme nach Anspruch 6, **dadurch gekennzeichnet, dass** das Übertragungselement (34) eine Kugel ist.

8. Werkzeugaufnahme nach einem der vorhergehenden Ansprüche, **dadurch gekennzeichnet, dass** das Verriegelungselement (22) hülsenförmig ist.

9. Werkzeugaufnahme nach einem der vorhergehenden Ansprüche, **gekennzeichnet durch** ein zweites Federelement (24), welches das Verriegelungselement (22) in Richtung der Verriegelungsstellung axial vorspannt.

10. Werkzeugaufnahme nach einem der vorhergehenden Ansprüche, **gekennzeichnet durch** ein axial verschiebbares Bedienelement (28) zur axialen Verschiebung des Verriegelungselements (22).

11. Werkzeugaufnahme nach Anspruch 10, **gekennzeichnet durch** ein drittes Federelement (30), welches das Bedienelement (28) in axialer Richtung vorspannt.

12. Werkzeugaufnahme nach Anspruch 10 und/oder Anspruch 11, **dadurch gekennzeichnet, dass** das Bedienelement (28) hülsenförmig ist und das Verriegelungselement (22) mindestens teilweise umgibt.

13. Werkzeugaufnahme nach einem der vorhergehenden Ansprüche, **dadurch gekennzeichnet, dass** in dem Aufnahmekörper (14) zur axialen Verriegelung des Werkzeugschafts (12) radial verschiebbare Verriegelungsrollen (18) angeordnet sind, die in der Verriegelungsstellung des Verriegelungselements (22) in Nuten (20) in dem Werkzeugschaft (12) eingreifen.

14. Werkzeugmaschine, insbesondere Bohrhammer oder Meißelhammer, mit einer Werkzeugaufnahme (10) nach einem der vorhergehenden Ansprüche.

## Claims

1. Tool holding fixture, in particular for a hammer drill or rotary demolition hammer, comprising a holding body (14) with an insertion opening (16) for holding a tool shank (12), comprising a locking element (22) for axially locking the tool shank (12) in the insertion opening (16), the locking element (22) being movable between a locking position and an unlocking position, and comprising an arresting pin (36) which is mounted in the locking element (22), is radially displaceable between an arresting position and a release position, and axially arrests the locking element (22) in its arresting position and axially releases it in its release position, **characterized in that** the arresting pin (36) is displaceably guided in the axial direction in grooves (40, 42) arranged in the holding body (14).

2. Tool holding fixture according to Claim 1, **characterized in that** the grooves (40, 42) merge into one another and have different groove depths, such that a step is produced.

3. Tool holding fixture according to either of Claims 1 and 2, **characterized in that** the holding body (14) has a radial through-bore (35) and **in that** the through-bore (35) is defined in the axial direction by in each case one of the grooves (40, 42).

4. Tool holding fixture according to one of the preceding claims, **characterized by** a first spring element (38) which preloads the arresting pin (36) in the direction of the arresting position, the arresting pin (36) bearing against an axial stop in the holding body (14) in the arresting position.

5. Tool holding fixture according to Claim 4, **characterized in that** the arresting pin (36) can be released from the arresting position by the tool shank (12).

6. Tool holding fixture according to Claim 5, **characterized by** a transmission element (34), mounted in the holding body (14) in a radially displaceable manner, for releasing the arresting pin (36) from the arresting position, wherein the transmission element (34) can be displaced radially outwards against the arresting pin (36) by the tool shank (12).

7. Tool holding fixture according to Claim 6, **characterized in that** the transmission element (34) is a ball.

8. Tool holding fixture according to one of the preceding claims, **characterized in that** the locking element (22) is sleeve-shaped.

9. Tool holding fixture according to one of the preceding claims, **characterized by** a second spring element (24) which axially preloads the locking element (22) in the direction of the locking position.

10. Tool holding fixture according to one of the preceding claims, **characterized by** an axially displaceable operating element (28) for the axial displacement of the locking element (22).

11. Tool holding fixture according to Claim 10, **characterized by** a third spring element (30) which preloads the operating element (28) in the axial direction.

12. Tool holding fixture according to Claim 10 and/or Claim 11, **characterized in that** the operating element (28) is sleeve-shaped and at least partly surrounds the locking element (22).

13. Tool holding fixture according to one of the preceding claims, **characterized in that** radially displaceable locking rollers (18) are arranged in the holding body (14) for the axial displacement of the tool shank (12), said locking rollers (18) engaging in grooves (20) in the tool shank (12) in the locking position of the locking element (22).

14. Power tool, in particular a hammer drill or rotary demolition hammer, comprising a tool holding fixture (10) according to one of the preceding claims.

## Revendications

1. Mandrin notamment pour un perforateur ou ciseau comportant un corps de réception (14) muni d'un orifice d'introduction (16) pour recevoir une queue d'outil (12), un élément de verrouillage (22) pour verrouiller axialement la queue de l'outil (12) dans l'orifice d'introduction (16),
l'élément de verrouillage (22) étant mobile entre une position verrouillée et une position déverrouillée et un goujon de blocage (36) monté dans l'élément de verrouillage (22) et coulissant radialement entre une position de blocage et une position de libération, ce goujon de blocage bloquant axialement l'élément de verrouillage (22) dans sa position de blocage et la libérant axialement dans sa position de libération,
**caractérisé en ce que**
le goujon de blocage (36) est guidé de manière coulissante dans la direction axiale dans des rainures (40, 42) prévues dans le corps de réception (14).

2. Mandrin selon la revendication 1,
**caractérisé en ce que**
les rainures (40, 42) communiquent et ont des profondeurs de rainure différentes pour former un gradin.

3. Mandrin selon l'une des revendications 1 ou 2,
**caractérisé en ce que**
le corps de réception (14) comporte un perçage radial traversant délimité dans la direction axiale chaque fois par l'une des rainures (40, 42).

4. Mandrin selon l'une des revendications précédentes,
**caractérisé par**
un premier élément de ressort (38) qui précontraint le goujon de blocage (36) dans la direction de la position de blocage,
le goujon de blocage (36) s'appliquant en position de blocage contre une butée axiale dans le corps de réception (14).

5. Mandrin selon la revendication 4,
**caractérisé en ce que**
le goujon de blocage (36) peut se libérer de la position de blocage par la queue de l'outil (12).

6. Mandrin selon la revendication 5,
**caractérisé par**
un élément de transmission (34) monté coulissant radialement dans le corps de réception (14) pour libérer le goujon de blocage (36) de sa position de blocage,
l'élément de transmission (34) étant coulissé radialement vers l'extérieur contre le goujon de blocage (36) par la queue de l'outil (12).

7. Mandrin selon la revendication 6,
**caractérisé en ce que**
l'élément de transmission (34) est une bille.

8. Mandrin selon l'une des revendications précédentes,
**caractérisé en ce que**
l'élément de verrouillage (22) est en forme de manchon.

9. Mandrin selon l'une des revendications précédentes,
**caractérisé par**
un second élément de ressort (24) qui précontraint axialement l'élément de verrouillage (22) dans la direction de la position de verrouillage.

10. Mandrin selon l'une des revendications précédentes,
**caractérisé par**
un élément de manoeuvre (28) coulissant axialement pour coulisser axialement l'élément de verrouillage (22).

11. Mandrin selon la revendication 10,
**caractérisé par**
un troisième élément de ressort (30) qui précontraint l'élément de manoeuvre (28) dans la direction axiale.

12. Mandrin selon la revendication 10 et/ou la revendication 11,
**caractérisé en ce que**
l'élément de manoeuvre (28) est en forme de manchon entourant au moins en partie, l'élément de verrouillage (22).

13. Mandrin selon l'une des revendications précédentes,
**caractérisé en ce que**
pour le verrouillage axial de la queue d'outil (12), le corps de réception (14) comporte des galets de verrouillage (18) coulissant axialement, qui pénètrent dans des rainures (20) de la queue d'outil (12) en position de verrouillage de l'élément de verrouillage (22).

14. Machine outil notamment perforateur ou ciseau comportant un mandrin (10) selon l'une des revendications précédentes.
